# FASCICULE DE BREVET EUROPEEN

(11) **EP 3 478 954 B1**
(45) Date de publication et mention de la délivrance du brevet: **22.04.2020**
(21) Numéro de dépôt: 17735211.9
(22) Date de dépôt: 15.06.2017
(51) Int. Cl.: F01L 1/047, F02F 7/00, F01M 9/10

(54) **PORTE-ARBRE À CAMES AVEC CHAPEAUX DE PALIER PERCÉS D'UN PASSAGE D'HUILE**
NOCKENWELLENHALTER MIT LAGERDECKELN MIT EINEM GEBOHRTEN ÖLKANAL
CAMSHAFT HOLDER HAVING BEARING CAPS BORED WITH AN OIL PASSAGE

(30) Priorité: 01.07.2016 FR 1656304
(43) Date de publication de la demande: 08.05.2019
(73) Titulaire: PSA Automobiles S.A., 78300 Poissy (FR)
(72) Inventeur: BOUATTAY, Ouanes, 75009 Paris 09 (FR); MORIN, David, 78960 Voisins Le Bretonneux (FR); DELPECH, Muriel, 92500 Rueil Malmaison (FR); POTTIER, Laurent, 78800 Houilles (FR); MESSANI, Mebrouk, 78955 Carrieres Sous Poissy (FR)
(86) Numéro de dépôt international: PCT/FR2017/051548
(87) Numéro de publication internationale: WO 2018/002468

(56) Documents cités:
- DE-A1-102006 005 333
- DE-A1-102009 049 464
- DE-U1- 20 120 912

## Description

L'invention porte sur un porte-arbre à cames destiné à être fixé sur une culasse de moteur à combustion interne de véhicule automobile et un ensemble d'une culasse et d'un porte-arbre à cames monté sur et solidarisé à la culasse, l'interface du porte-arbre à cames reposant contre une interface de la culasse.

Le porte-arbre à cames selon l'invention comporte des chapeaux de palier percés d'un passage d'huile et le porte-arbre est monté en un seul ensemble sur la culasse du moteur à combustion interne.

Un porte-arbre à cames reçoit au moins un arbre à cames. L'arbre à cames est guidé en rotation par l'intermédiaire d'au moins deux paliers, chaque palier étant formé d'une portée cylindrique interne solidaire de la périphérie de l'arbre à cames logé entre deux demi-portées.

Le porte-arbre à cames comprend une base supportant une succession de demi-portées, soit quatre demi-portées quand il y a quatre paliers. Ces demi-portées de la base sont associées respectivement à une demi-portée présente sur un de plusieurs chapeaux de palier se succédant, soit quatre chapeaux de palier dans le cas de quatre paliers.

Chaque chapeau de palier comporte donc sur un côté une demi-portée complémentaire d'une demi-portée de la base et chaque demi-portée des chapeaux de palier est solidarisée de manière amovible à la demi-portée de la base, avantageusement par deux éléments de fixation traversant chaque chapeau de palier. Chaque association d'une demi-portée de la base avec une demi-portée du chapeau de palier forme une portée avantageusement circulaire recevant une portée cylindrique interne solidaire de la périphérie de l'arbre à cames en formant un palier.

Une face du porte-arbre à cames présente à sa périphérie une interface destinée à être en contact avec une interface de la culasse. La solidarisation entre les deux interfaces respectivement pour le porte-arbre à cames et la culasse est effectuée par des éléments de fixation régulièrement répartis autour de la culasse et du porte-arbre à cames.

Il existe diverses architectures d'ensemble de culasse avec au moins un porte-arbre à cames. Par exemple, il est connu une culasse associée à un porte-arbre à cames inférieur et à un porte-arbre à cames supérieur. Il peut aussi exister un porte-arbre à cames avec chapeau de palier simple.

Fréquemment, un porte-arbre à cames et sa ligne d'arbre à cames sont usinés quand le porte-arbre à cames est déjà monté sur la culasse. Ceci requiert un temps de montage du porte-arbre à cames sur la culasse puis de la ligne d'arbres cames dans le porte-arbre à cames.

De plus, pour la lubrification de l'arbres à cames et des paliers, il n'est plus possible de passer par l'arbre à cames du fait de la présence de distributions variables du type à levée de came et du fait que l'usinage d'un canal longitudinal pour circuit huile haute pression sur le porte-arbre à came est très difficile à effectuer dans le cas d'une fonderie sous pression.

Par exemple, le document CN-A-101956625 décrit une structure de lubrification pour culasse comprenant un corps de culasse, un chapeau de palier avant d'arbre à cames, un chapeau de palier intermédiaire d'arbre à cames et un chapeau de palier arrière d'arbre à cames, une bague d'arbre à cames ménagée à l'intérieur de chaque chapeau de palier. Un orifice pour l'huile lubrifiante est ménagé dans le chapeau du palier avant de l'arbre à cames et un orifice pour l'huile lubrifiante est ménagé dans le chapeau du palier arrière de l'arbre à cames. Cet orifice n'est cependant pas intégré dans la culasse, le chapeau de palier coiffant une demi-portée inférieure qui, elle, est logée dans le corps de la culasse.

Par conséquent, le problème à la base de l'invention est, d'une part, de concevoir un porte-arbre à cames dont la solidarisation à une culasse soit simplifiée tout en présentant une précision accrue de montage dans la culasse et, d'autre part, de prévoir un circuit haute pression de lubrification qui soit compatible avec une distribution variable.

Pour atteindre cet objectif, il est prévu selon l'invention un porte-arbre à cames destiné à être fixé sur une culasse de moteur à combustion interne de véhicule automobile, une face du porte-arbre à cames présentant à sa périphérie une interface destinée à être en contact avec une interface de la culasse, le porte-arbre à cames logeant au moins un arbres à cames, l'arbre à cames étant inséré entre une base du porte-arbre à cames comprenant une succession de demi-portées et des chapeaux de palier portant chacun sur un côté une demi-portée complémentaire d'une demi-portée de la base, chaque demi-portée des chapeaux de palier étant solidarisée de manière amovible à une demi-portée de la base, caractérisé en ce que les chapeaux de palier sont solidarisés sur le porte-arbre à cames en faisant saillie de la face présentant l'interface, chaque chapeau de palier présentant un passage d'huile de lubrification.

L'effet technique est d'obtenir un porte-arbre monté complètement avec chapeaux de palier et arbre à cames, ceci indépendamment d'une culasse. Le porte-arbre est dans un état semi-fini, c'est-à-dire qu'il ne reste plus qu'à procéder aux ajustages, d'une part, des passages d'huile de lubrification avec des éléments comme des puits présents dans la culasse et, d'autre part, des interfaces porte-arbre et culasse. Un tel porte-arbre peut être monté chez un fournisseur et envoyé en un tout au constructeur automobile qui procédera aux derniers ajustages.

De plus, le fait d'incorporer les passages d'huile de lubrification dans les chapeaux de palier permet de rendre compatible le porte-arbre avec différents types de moteur, notamment des moteurs dotés d'une distribution variable. Pour ce faire, les chapeaux de palier coiffent le porte-arbre sur sa face destinée à être solidarisée avec la culasse et non sur la face opposée du porte-arbre comme c'est classiquement le cas dans l'état de la technique.

Avantageusement, le passage d'huile de lubrification de chaque chapeau de palier traverse le chapeau de palier de part en part du côté du chapeau de palier portant la demi-portée vers une face opposée faisant saillie vers l'extérieur du porte-arbre à cames de la face présentant l'interface.

Avantageusement, le passage d'huile de lubrification est prolongé par un conduit d'huile sur la face opposée faisant saillie vers l'extérieur du porte-arbre à cames de la face présentant l'interface. Pour chaque chapeau de palier, c'est ce conduit d'huile qui est destiné à pénétrer le plus profondément dans la culasse, en étant par exemple reçu dans un puits respectif pour chaque conduit d'huile aménagé dans la culasse.

Avantageusement, la localisation des passages d'huile sur les chapeaux de palier diffère selon la position du chapeau de palier dans le porte-arbre à cames. Cela peut être le cas notamment pour les premier et dernier chapeaux de palier d'une succession de chapeaux de palier dans la longueur du porte-arbre.

Avantageusement, le porte-arbre à cames loge au moins deux arbres à cames, les demi-portées de la base et des chapeaux de palier associés se suivant en direction longitudinale du porte-arbre à cames, les chapeaux de palier associés à un premier arbre à cames étant symétriques aux chapeaux de palier d'un deuxième arbre à cames par rapport à la direction longitudinale médiane du porte-arbre à cames.

Avantageusement, il est prévu une interface auxiliaire complétant l'interface à la périphérie du porte-arbre à cames, l'interface auxiliaire formant un U s'intercalant entre lesdits au moins deux arbres à cames du porte-arbre à cames en présentant une symétrie par rapport à la direction longitudinale médiane du porte-arbre à cames. L'interface auxiliaire délimite un caisson interne pouvant recevoir des éléments associés au moteur à combustion interne comme un système d'injection de carburant.

Avantageusement, les demi-portées des chapeaux de palier sont solidarisées par au moins deux éléments de fixation respectivement à une demi-portée de la base pour former une portée cylindrique interne solidaire de la périphérie dudit au moins un arbres à cames.

L'invention concerne aussi un ensemble d'une culasse et d'un porte-arbre à cames monté sur la culasse, l'interface du porte-arbre à cames reposant contre une interface de la culasse, des éléments de solidarisation traversant les interfaces du porte-arbre à cames et de la culasse, caractérisé en ce que le porte-arbre à cames est tel que précédemment décrit, les chapeaux de palier étant des portions du porte-arbre à cames les plus internes à la culasse.

Avantageusement, les portions de la culasse en vis-à-vis des chapeaux de palier présentent des puits alignés respectivement avec un passage d'huile de lubrification ou, quand le passage d'huile de lubrification est prolongé par un conduit d'huile, les puits reçoivent en leur intérieur respectivement un conduit d'huile.

L'invention concerne enfin un procédé de fabrication d'un tel ensemble d'une culasse et d'un porte-arbre à cames comprenant l'étape d'usinage du porte-arbre à cames et des chapeaux de palier avec montage dudit au moins un arbre à cames dans le porte-arbre à cames préalablement au montage du porte-arbre à cames sur la culasse, les chapeaux de palier étant dans un état semi-fini après cet usinage, cette étape étant suivie par l'étape d'usinage de l'interface du porte-arbre à cames avec la culasse et des chapeaux de palier, les chapeaux de palier étant solidaires du porte-arbre à cames.

Le procédé de fabrication selon l'invention se décompose donc en deux grandes étapes, à savoir un usinage et un assemblage du porte-arbre indépendamment de son positionnement sur la culasse puis un positionnement du porte-arbre formant un tout sur et dans la culasse avec un usinage final des parties en contact du porte-arbre et de la culasse.

Le fait que les ajustements concernant les chapeaux de palier soient effectués avec les chapeaux de palier solidarisés au porte-arbre permet une meilleure précision des éléments du porte-arbre en interface avec la culasse. Avec les chapeaux de palier positionnés entre le reste du porte-arbre et la culasse, le circuit d'huile est interne à l'ensemble culasse et porte-arbre, ce qui ne pourrait être le cas avec les chapeaux de palier positionnés sur l'autre face du porte-arbre que celle appliquée sur la culasse, donc extérieurs à la culasse, comme le proposait le document CN-A-101956625.

D'autres caractéristiques, buts et avantages de la présente invention apparaîtront à la lecture de la description détaillée qui va suivre et au regard des dessins annexés donnés à titre d'exemples non limitatifs et sur lesquels :
- la figure 1 est une représentation schématique d'une vue en perspective d'un porte-arbre à cames selon la présente invention, le porte-arbre à cames étant équipé de chapeaux de palier faisant saillie de sa face destinée à former l'interface avec la culasse et les chapeaux de palier étant munis d'un passage d'huile de lubrification,
- la figure 2 est une représentation schématique d'une vue en perspective selon la présente invention d'une culasse présentant des chapeaux de palier d'un porte-arbre à cames selon la présente invention, le reste du porte-arbre à cames autre que les chapeaux de palier ayant été occulté à cette figure afin de rendre visible l'intégration des chapeaux de palier dans la culasse.

Il est à garder à l'esprit que les figures sont données à titre d'exemples et ne sont pas limitatives de l'invention. Elles constituent des représentations schématiques de principe destinées à faciliter la compréhension de l'invention et ne sont pas nécessairement à l'échelle des applications pratiques. En particulier, les dimensions des différents éléments illustrés ne sont pas représentatives de la réalité.

Dans ce qui va suivre, il est fait référence à toutes les figures prises en combinaison. Quand il est fait référence à une ou des figures spécifiques, ces figures sont à prendre en combinaison avec les autres figures pour la reconnaissance des références numériques désignées.

En se référant à toutes les figures, la présente invention concerne un porte-arbre 1 à cames destiné à être fixé sur une culasse 2 de moteur à combustion interne de véhicule automobile.

La figure 1 montre un porte-arbre 1 à cames et la figure 2 montre une culasse 2 de véhicule automobile avec des chapeaux de palier 6 faisant partie du porte-arbre 1 à cames. Il convient de noter que la figure 2 ne correspond pas à la réalité, étant donné que, selon l'invention, les chapeaux de palier 6 sont appliqués sur la culasse 2 avec le reste du porte-arbre 1 à cames, ce reste n'étant pas illustré à la figure 2 pour rendre visibles les chapeaux de palier 6. Dans le cadre de l'invention, c'est le porte-arbre 1 à cames avec tous ses éléments et notamment ses chapeaux de palier 6 solidarisés au porte-arbre 1 à cames qui est monté sur la culasse 2.

En se référant aux toutes les figures, une face du porte-arbre 1 à cames présente à sa périphérie une interface 3 destinée à être en contact avec une interface 4 de la culasse 2. Le porte-arbre 1 à cames loge au moins un arbres à cames, à la figure 1 deux arbres à cames, l'arbre à cames étant inséré entre une base ou ossature du porte-arbre 1 à cames comprenant une succession de demi-portées 5. Le porte-arbre 1 à cames comprend aussi des chapeaux de palier 6 portant chacun sur un côté une demi-portée complémentaire et en vis-à-vis d'une demi-portée 5 de la base, ces chapeaux de palier 6 étant amovibles du porte-arbre 1 à cames.

Chaque demi-portée des chapeaux de palier 6 est solidarisée de manière amovible à une demi-portée 5 de la base en formant une portée avantageusement circulaire recevant la portée cylindrique interne solidaire de la périphérie de l'arbre à cames.

Selon l'invention, les chapeaux de palier 6 sont solidarisés sur le porte-arbre 1 à cames en faisant saillie de la face présentant l'interface 3, chaque chapeau de palier 6 présentant un passage 7 d'huile de lubrification. Selon l'état de la technique, il est fréquent que le porte-arbre 1 à cames présente les chapeaux de palier 6 sur sa face opposée à celle solidarisée à la culasse 2. La présente invention prévoit la configuration inverse pour laquelle les chapeaux de palier 6 sont disposés sur la face du porte-arbre 1 à cames appliquée contre la culasse 2. L'huile de lubrification est avantageusement sous haute pression.

Les demi-portées des chapeaux de palier 6 peuvent être solidarisés par au moins deux éléments de fixation respectivement à une demi-portée 5 de la base pour former une portée cylindrique interne solidaire de la périphérie dudit au moins un arbres à cames. Aux figures il est montré quatre portées pour l'arbre à cames, ce qui n'est pas limitatif.

Le passage 7 d'huile de lubrification traverse le chapeau de palier 6 par une face plane destinée à contacter la culasse 2 et supportant la demi-portée en débouchant sur la demi-portée. Les passages 7 d'huile de lubrification dans les chapeaux de palier 6 sont cachés à la figure 1 par un conduit 8 d'huile respectif mais des passages 7 d'huile peuvent être mieux vus à la figure 2 sous la référence 7 pour quelques chapeaux de palier 6.

Le passage 7 d'huile de lubrification de chaque chapeau de palier 6 traverse le chapeau de palier 6 de part en part du côté du chapeau de palier 6 portant la demi-portée vers une face opposée faisant saillie vers l'extérieur du porte-arbre 1 à cames de la face présentant l'interface 3. Le passage 7 d'huile de lubrification s'étend donc sensiblement perpendiculairement au plan de jonction de la culasse 2 et du porte-arbre 1 à cames ou avec un faible angle d'inclinaison rapport à la direction perpendiculaire à ce plan de jonction.

Le passage 7 d'huile de lubrification peut être prolongé par un conduit 8 d'huile sur la face opposée faisant saillie vers l'extérieur du porte-arbre 1 à cames de la face présentant l'interface 3. Chaque conduit 8 d'huile est destiné à pénétrer dans un puits 10 aménagé dans la culasse 2 comme il est montré à la figure 2 pour deux puits 10 mais il existe un puit pour chaque conduit 8 d'huile.

Il peut exister plusieurs types de chapeaux de palier 6 différant par leur conduit 8 d'huile et/ ou le positionnement du passage 7 d'huile sur le chapeau de palier 6. Tous les chapeaux de palier 6 peuvent présenter, sur la face opposée faisant saillie vers l'extérieur du porte-arbre 1 à cames, l'ouverture du passage 7 d'huile centré ou légèrement déporté vers l'extérieur du porte-arbre 1 à cames sur cette face.

Ainsi, la localisation des passages 7 d'huile et/ou les dimensions du conduit 8 d'huile sur les chapeaux de palier 6 peuvent différer selon la position du chapeau de palier 6 dans le porte-arbre 1 à cames. Par exemple, un porte-arbre 1 à cames peut porter quatre chapeaux de palier 6 par arbre à cames qui peuvent se succéder dans la longueur du porte-arbre 1 à cames.

Sans que cela soit limitatif, quand il y a un seul arbre à cames, le premier chapeau de palier 6 de la succession peut présenter un passage plus large que ceux des autres chapeaux de palier 6 et le dernier chapeau de palier 6 peut présenter un conduit 8 d'huile plus incliné que les autres chapeaux de palier 6, les chapeaux de palier 6 intermédiaires étant sensiblement similaires.

Toujours sans que cela soit limitatif, quand il y a deux arbres à cames, les premiers chapeaux de palier 6 des deux successions pour les deux arbres à cames peuvent présenter un passage plus large que ceux des autres chapeaux de palier 6. Seul le dernier chapeau de palier 6 d'un arbre à cames peut présenter un conduit 8 d'huile plus incliné que les autres chapeaux de palier 6, les chapeaux de palier 6 intermédiaires étant sensiblement similaires pour les deux successions. D'autres configurations sont aussi bien entendu possibles.

Ainsi, le porte-arbre 1 à cames peut loger au moins deux arbres à cames. Pour chaque arbre à cames, les demi-portées 5 de la base et des chapeaux de palier 6 associés peuvent se suivre en direction longitudinale du porte-arbre 1 à cames. Les demi-portées 5 associées à un premier arbre à cames peuvent être symétriques aux demi-portées 5 d'un deuxième arbre à cames par rapport à la direction longitudinale médiane du porte-arbre 1 à cames. Ceci peut être valable pour tous les passages 7 d'huile et conduits d'huile sauf pour le conduit 8 d'huile du dernier chapeau d'huile d'une succession d'un arbre à cames qui peut être plus incliné que son vis-à-vis de la succession de l'autre arbre à cames.

Il peut être prévu une interface auxiliaire 3a complétant l'interface 3 à la périphérie du porte-arbre 1 à cames, l'interface auxiliaire 3a formant un U s'intercalant entre lesdits au moins deux arbres à cames du porte-arbre 1 à cames en présentant une symétrie par rapport à la direction longitudinale médiane du porte-arbre 1 à cames.

L'interface auxiliaire 3a en U peut former un caisson avantageusement étanche ou rendu étanche pour des injecteurs de carburant dans le moteur à combustion interne logé dans la culasse 2 ou d'autres éléments auxiliaires du moteur. L'interface auxiliaire 3a s'applique contre une interface auxiliaire 4a portée par la culasse 2.

L'invention concerne aussi un ensemble d'une culasse 2 et d'un porte-arbre 1 à cames monté sur la culasse 2, l'interface 3 du porte-arbre 1 à cames reposant contre une interface 4 de la culasse 2, des éléments de solidarisation traversant les interfaces 3, 4 du porte-arbre 1 à cames et de la culasse 2. Selon l'invention, le porte-arbre 1 à cames est tel que précédemment décrit, les chapeaux de palier 6 étant des portions du porte-arbre 1 à cames les plus internes à la culasse 2.

Avantageusement, les portions de la culasse 2 en vis-à-vis des chapeaux de palier 6 présentent des puits 10 alignés respectivement avec un passage 7 d'huile de lubrification ou, quand le passage 7 d'huile de lubrification est prolongé par un conduit 8 d'huile, les puits 10 reçoivent en leur intérieur respectivement un conduit 8 d'huile.

L'invention concerne aussi un procédé de fabrication d'un ensemble d'une culasse 2 et d'un porte-arbre 1 à cames tel que précédemment décrit. Le procédé comprend une étape d'usinage du porte-arbre 1 à cames et des chapeaux de palier 6 avec montage dudit au moins un arbre à cames dans le porte-arbre 1 à cames préalablement au montage du porte-arbre 1 à cames sur la culasse 2.

Les chapeaux de palier 6 de même que le porte-arbre 1 à cames sont dans un état semi-fini après cet usinage. L'étape d'usinage du porte-arbre 1 à cames est suivie par une étape d'usinage de l'interface 3 du porte-arbre 1 à cames avec la culasse 2 et du passage 7 d'huile dans les chapeaux de palier 6, les chapeaux de palier 6 étant solidaires du porte-arbre 1 à cames.

Par état semi-fini, il est entendu un état où l'usinage du porte-arbre 1 à cames a été effectué et que restent seulement les usinages d'ajustement du porte-arbre 1 à cames à la culasse 2, c'est-à-dire principalement de l'interface 3 et des chapeaux de palier 6 notamment des conduits d'huile 8 devant pénétrer dans un puits 10 respectif aménagé dans la culasse 2.

L'invention n'est nullement limitée aux modes de réalisation décrits et illustrés qui n'ont été donnés qu'à titre d'exemples.

## Revendications

1. Porte-arbre (1) à cames destiné à être fixé sur une culasse (2) de moteur à combustion interne de véhicule automobile, une face du porte-arbre (1) à cames présentant à sa périphérie une interface (3) destinée à être en contact avec une interface (4) de la culasse (2), le porte-arbre (1) à cames logeant au moins un arbres à cames, l'arbre à cames étant inséré entre une base du porte-arbre (1) à cames comprenant une succession de demi-portées (5) et des chapeaux de palier (6) portant chacun sur un côté une demi-portée complémentaire d'une demi-portée (5) de la base, chaque demi-portée des chapeaux de palier (6) étant solidarisée de manière amovible à une demi-portée (5) de la base, **caractérisé en ce que** les chapeaux de palier (6) sont solidarisés sur le porte-arbre (1) à cames en faisant saillie de la face présentant l'interface (3), chaque chapeau de palier (6) présentant un passage (7) d'huile de lubrification.

2. Porte-arbre (1) à cames selon la revendication 1, dans lequel le passage (7) d'huile de lubrification de chaque chapeau de palier (6) traverse le chapeau de palier (6) de part en part du côté du chapeau de palier (6) portant la demi-portée vers une face opposée faisant saillie vers l'extérieur du porte-arbre (1) à cames de la face présentant l'interface (3).

3. Porte-arbre (1) à cames selon la revendication 2, dans lequel le passage (7) d'huile de lubrification est prolongé par un conduit (8) d'huile sur la face opposée faisant saillie vers l'extérieur du porte-arbre (1) à cames de la face présentant l'interface (3).

4. Porte-arbre (1) à cames selon l'une quelconque des revendications 1 à 3, dans lequel la localisation des passages (7) d'huile sur les chapeaux de palier (6) diffère selon la position du chapeau de palier (6) dans le porte-arbre (1) à cames.

5. Porte-arbre (1) à cames selon l'une quelconque des revendications précédentes, lequel loge au moins deux arbres à cames, les demi-portées (5) de la base et des chapeaux de palier (6) associés se suivant en direction longitudinale du porte-arbre (1) à cames, les chapeaux de palier (7) associés à un premier arbre à cames étant symétriques aux chapeaux de palier (7) d'un deuxième arbre à cames par rapport à la direction longitudinale médiane du porte-arbre (1) à cames.

6. Porte-arbre (1) à cames selon la revendication précédente, dans lequel il est prévu une interface auxiliaire (3a) complétant l'interface (3) à la périphérie du porte-arbre (1) à cames, l'interface auxiliaire (3a) formant un U s'intercalant entre lesdits au moins deux arbres à cames du porte-arbre (1) à cames en présentant une symétrie par rapport à la direction longitudinale médiane du porte-arbre (1) à cames.

7. Porte-arbre (1) à cames selon l'une quelconque des revendications précédentes, dans lequel les demi-portées des chapeaux de palier (6) sont solidarisées par au moins deux éléments de fixation respectivement à une demi-portée (5) de la base pour former une portée cylindrique interne solidaire de la périphérie dudit au moins un arbres à cames.

8. Ensemble d'une culasse (2) et d'un porte-arbre (1) à cames monté sur la culasse (2), l'interface (3) du porte-arbre (1) à cames reposant contre une interface (4) de la culasse (2), des éléments de solidarisation traversant les interfaces (3, 4) du porte-arbre (1) à cames et de la culasse (2), **caractérisé en ce que** le porte-arbre (1) à cames est selon l'une quelconque des revendications précédentes, les chapeaux de palier (6) étant des portions du porte-arbre (1) à cames les plus internes à la culasse (2).

9. Ensemble selon la revendication 8, dans lequel les portions de la culasse (2) en vis-à-vis des chapeaux de palier (6) présentent des puits (10) alignés respectivement avec un passage (7) d'huile de lubrification ou, quand le passage (7) d'huile de lubrification est prolongé par un conduit (8) d'huile, les puits (10) reçoivent en leur intérieur respectivement un conduit (8) d'huile.

10. Procédé de fabrication d'un ensemble d'une culasse (2) et d'un porte-arbre (1) à cames selon l'une quelconque des revendications 8 ou 9, comprenant l'étape d'usinage du porte-arbre (1) à cames et des chapeaux de palier (6) avec montage dudit au moins un arbre à cames dans le porte-arbre (1) à cames préalablement au montage du porte-arbre (1) à cames sur la culasse (2), les chapeaux de palier (6) étant dans un état semi-fini après cet usinage, cette étape étant suivie par l'étape d'usinage de l'interface (3) du porte-arbre (1) à cames avec la culasse (2) et des chapeaux de palier (6), les chapeaux de palier (6) étant solidaires du porte-arbre (1) à cames.

## Patentansprüche

1. Nockenwellenhalter (1), der dazu bestimmt ist, auf einem Zylinderkopf (2) einer Kraftfahrzeug-Brennkraftmaschine befestigt zu sein, wobei eine Seite des Nockenwellenhalters (1) an ihrem Umfang eine Schnittfläche (3) umfasst, die dazu bestimmt ist, mit einer Schnittfläche (4) des Zylinderkopfs (2) in Kontakt zu sein, wobei der Nockenwellenhalter (1) mindestens eine Nockenwelle aufnimmt, die zwischen einer Basis des Nockenwellenhalters (1), die eine Abfolge von Halbauflagen (5) und Lagerdeckel (6) umfasst, eingefügt ist, die jeweils auf einer Seite einer komplementären Halbauflage einer Halbauflage (5) der Basis aufliegen, wobei jede Halbauflage der Lagerdeckel (6) abnehmbar mit einer Halbauflage (5) der Basis fest verbunden ist, **dadurch gekennzeichnet, dass** die Lagerdeckel (6) auf dem Nockenwellenhalter (1) fest verbunden sind, indem sie aus der Fläche vorragen, die die Schnittfläche (3) aufweist, wobei jeder Lagerdeckel (6) einen Schmierölkanal (7) aufweist.

2. Nockenwellenhalter (1) nach Anspruch 1, wobei der Schmierölkanal (7) jedes der Lagerdeckel (6) den Lagerdeckel (6) von einer Seite zu der anderen auf der Seite des Lagerdeckels (6), die die Halbauflage trägt, zu einer entgegengesetzten Fläche durchquert, die nach außerhalb des Nockenwellenhalters (1) von der Fläche, die die Schnittfläche (3) aufweist, vorragt.

3. Nockenwellenhalter (1) nach Anspruch 2, wobei der Schmierölkanal (7) durch eine Leitung (8) auf der entgegengesetzten Seite verlängert ist, die nach außerhalb des Nockenwellenhalters (1) von der Fläche, die die Schnittfläche (3) aufweist, vorragt.

4. Nockenwellenhalter (1) nach einem der Ansprüche 1 bis 3, wobei die Lage der Ölkanäle (7) auf den Lagerdeckeln (6) je nach Position des Lagedeckels (6) in dem Nockenwellenhalter (1) unterschiedlich ist.

5. Nockenwellenhalter (1) nach einem der vorstehenden Ansprüche, der mindestens zwei Nockenwellen aufnimmt, wobei die Halbauflagen (5) der Basis und der dazugehörenden Lagerdeckel (6) in Längsrichtung des Nockenwellenhalters (1) aufeinanderfolgen, wobei die Lagerdeckel (7), die zu einer ersten Nockenwelle gehören, zu den Lagerdeckeln (7) einer zweiten Nockenwelle in Bezug auf die mittlere Längsrichtung des Nockenwellenhalters (1) symmetrisch sind.

6. Nockenwellenhalter (1) nach dem vorstehenden Anspruch, wobei eine Hilfsschnittfläche (3a) vorgesehen ist, die die Schnittfläche (3) an dem Umfang des Nockenwellenhalters (1) ergänzt, wobei die Hilfsschnittfläche (3a) ein U bildet, das sich zwischen den mindestens zwei Nockenwellen des Nockenwellenhalters (1) einfügt und dabei eine Symmetrie in Bezug auf die mittlere Längsrichtung des Nockenwellenhalters (1) aufweist.

7. Nockenwellenhalter (1) nach einem der vorstehenden Ansprüche, wobei die Halbauflagen der Lagerdeckel (6) durch mindestens zwei Befestigungselemente jeweils mit einer Halbauflage (5) der Basis fest verbunden sind, um eine zylindrische innere Auflage zu bilden, die fest mit dem Umfang der mindestens eine Nockenwelle verbunden ist.

8. Baugruppe aus einem Zylinderkopf (2) und einem Nockenwellenhalter (1), der auf den Zylinderkopf (2) montiert ist, wobei die Schnittfläche (3) des Nockenwellenhalters (1) gegen eine Schnittfläche (4) des Zylinderkopfs (2) ruht, wobei Elemente zum festen Verbinden die Schnittflächen (3, 4) des Nockenwellenhalters (1) und des Zylinderkopfs (2) durchqueren, **dadurch gekennzeichnet, dass** der Nockenwellenhalter (1) gemäß einem der vorstehenden Ansprüche beschaffen ist, wobei die Lagerdeckel (6) Abschnitte des Nockenwellenhalters (1) sind, die zu dem Zylinderkopf (2) am weitesten innen liegen.

9. Baugruppe nach Anspruch 8, wobei die Abschnitte des Zylinderkopfs (2) in Gegenüberlage zu den Lagerdeckeln (6) Schächte (10) aufweisen, die jeweils mit einem Schmierölkanal (7) ausgerichtet sind, oder, wenn der Schmierölkanal (7) von einer Ölleitung (8) verlängert ist, die Schächte (10) in ihrem Inneren jeweils eine Ölleitung (8) aufnehmen.

10. Verfahren zur Herstellung einer Baugruppe aus einem Zylinderkopf (2) und einem Nockenwellenhalter (1) nach einem der Ansprüche 8 oder 9, das den Bearbeitungsschritt des Nockenwellenhalters (1) und der Lagerdeckel (6) mit Montage der mindestens einen Nockenwelle in den Nockenwellenhalter (1) vor der Montage des Nockenwellenhalters (1) auf den Zylinderkopf (2) umfasst, wobei die Lagerdeckel (6) nach diesem Bearbeiten in einem halbfertigen Zustand sind, wobei auf diesen Schritt der Bearbeitungsschritt der Schnittfläche (3) des Nockenwellenhalters (1) mit dem Zylinderkopf (2) und Lagerdeckeln (6) folgt, wobei die Lagerdeckel (6) mit dem Nockenwellenhalter (1) fest verbunden sind.

## Claims

1. A camshaft holder (1) intended to be attached to a cylinder head (2) of an internal combustion engine of a motor vehicle, one face of the camshaft holder (1) having at its periphery an interface (3) intended to be in contact with an interface (4) of the cylinder head (2), the camshaft holder (1) housing at least one camshaft, the camshaft being inserted between a base of the camshaft holder (1) including a series of half-seats (5) and bearing caps (6) each supporting on one side a complementary half-seat of a half-seat (5) of the base, each half-seat of the bearing caps (6) being removably secured to a half-seat (5) of the base, **characterized in that** the bearing caps (6) are secured to the camshaft holder (1) by protruding from the face having the interface (3), each bearing cap (6) having a passage (7) for lubricating oil.

2. The camshaft holder (1) according to Claim 1, in which the passage (7) for lubricating oil of each bearing cap (6) passes through the bearing cap (6) on the side of the bearing cap (6) supporting the half-seat towards an opposite face protruding towards the exterior of the camshaft holder (1) of the face presenting the interface (3).

3. The camshaft holder (1) according to Claim 2, in which the passage (7) for lubricating oil is extended by an oil duct (8) on the opposite face protruding towards the exterior of the camshaft holder (1) of the face presenting the interface (3).

4. The camshaft holder (1) according to any one of Claims 1 to 3, in which the location of the oil passages (7) on the bearing caps (6) differs according to the position of the bearing cap (6) in the camshaft holder (1) .

5. The camshaft holder (1) according to any one of the preceding claims, which houses at least two camshafts, the half-seats (5) of the base and of the associated bearing caps (6) following one another in longitudinal direction of the camshaft holder (1), the bearing caps (7) associated with a first camshaft being symmetrical to the bearing caps (7) of a second camshaft with respect to the median longitudinal direction of the camshaft holder (1).

6. The camshaft holder (1) according to the preceding claim, in which there is provided an auxiliary interface (3a) completing the interface (3) at the periphery of the camshaft holder (1), the auxiliary interface (3a) forming a U inserting itself between said at least two camshafts of the camshaft holder (1) by presenting a symmetry with respect to the median longitudinal direction of the camshaft holder (1).

7. The camshaft holder (1) according to any one of the preceding claims, in which the half-seats of the bearing caps (6) are secured by at least two attachment elements respectively to a half-seat (5) of the base for forming an internal cylindrical seat integral with the periphery of said at least one camshaft.

8. An assembly of a cylinder head (2) and of a camshaft holder (1) mounted on the cylinder head (2), the interface (3) of the camshaft holder (1) resting against an interface (4) of the cylinder head (2), securing elements passing through the interfaces (3, 4) of the camshaft holder (1) and of the cylinder head (2), **characterized in that** the camshaft holder (1) is in accordance with any one of the preceding claims, the bearing caps (6) being portions of the camshaft holder (1) the most internal to the cylinder head (2).

9. The assembly according to Claim 8, in which the portions of the cylinder head (2) opposite the bearing caps (6) have wells (10) aligned respectively with a passage (7) for lubricating oil or, when the passage (7) for lubricating oil is extended by an oil duct (8), the wells (10) receive in their interior respectively an oil duct (8).

10. A method for the production of an assembly of a cylinder head (2) and of a camshaft holder (1) according to any one of Claims 8 or 9, including the step of machining the camshaft holder (1) and bearing caps (6) with mounting of said at least one camshaft in the camshaft holder (1) prior to the mounting of the camshaft holder (1) on the cylinder head (2), the bearing caps (6) being in a semi-finished state after this machining, this step being followed by the step of machining of the interface (3) of the camshaft holder (1) with the cylinder head (2) and bearing caps (6), the bearing caps (6) being integral with the camshaft holder (1).
